# EUROPÄISCHE PATENTSCHRIFT

(11) **EP 0 154 841 B1**
(45) Veröffentlichungstag und Bekanntmachung des Hinweises auf die Patenterteilung: **11.10.1989**
(21) Anmeldenummer: 85101743.4
(22) Anmeldetag: 16.02.1985
(51) Int. Cl.: E01C 13/00

(54) **Künstlicher Rasen**
Artificial grass
Gazon artificiel

(30) Priorität: 14.03.1984 DE 3409361
(43) Veröffentlichungstag der Anmeldung: 18.09.1985
(73) Patentinhaber: J.F. Adolff AG, D-71522 Backnang (DE)
(72) Erfinder: Friedrich, Hans-Joachim, D-7151 Auenwald 1 (DE)
(74) Vertreter: Hoeger, Stellrecht & Partner

(56) Entgegenhaltungen:
- EP-A- 0 064 140
- EP-A- 0 065 622
- US-A- 4 396 653

## Beschreibung

Die Erfindung betrifft einen künstlichen Rasen, insbesondere für Spiel- und Sportanlagen, zwischen dessen Polfäden eine Füllung aus schüttfähigem Material, insbesondere Sand, derart vorgesehen ist, daß die freien Enden der Polfäden über die Füllung vorstehen, sowie ein Verfahren zur Herstellung eines solchen künstlichen Rasens.

Ein derartiger künstlicher Rasen ist beispielsweise aus der DE-OS 3116231 (EP-A-0 064140) bekannt. Andere sandgefüllte künstliche Rasen sind ferner in den US-PSen 3 995 079, 4 044 179, 4 389 435 und 4 337 283 beschrieben. Aus der EP-A-0 065 622 ist es ferner bekannt, bei einer als Unterbauschicht für einen künstlichen Rasen dienenden Matte, auf der später der künstliche Rasen verlegt wird, ein kömiges Füllmaterial unter Verwendung eines Klebers an Kunststoffdrähten der Matte dauerhaft zu fixieren.

Es ist ein gemeinsames Merkmal der bisher bekannten sandgefüllten Rasen, daß das Material der Füllung, wenn man einmal davon absieht, daß es im Gebrauch, das heißt beim Bespielen des künstlichen Rasens, zu einer im allgemeinen unerwünschten, sehr starken Verdichtung kommen kann, bezüglich der Polfäden relativ frei beweglich ist und daß weder zwischen den Polfäden und dem Material der Füllung, noch zwischen den einzelnen Partikeln des kömigen Füllmaterials eine Bindung besteht.

Die Tatsache, daß das Füllmaterial bisher locker zwischen die Polfäden des Rasens eingefüllt ist, macht es gemäß dem Stande der Technik erforderlich, bei der Anlage eines Sportplatzes oder dergleichen zunächst den künstlichen Rasen auf einem entsprechend präparierten Untergrund zu verlegen und gegebenenfalls zu spannen und zu befestigen und erst dann an Ort und Stelle die Füllung in den Pol des Rasens einzubringen, was in der Weise geschieht, daß das schüttfähige Material der Füllung auf den künstlichen Rasen geschüttet und mit Hilfe von Bürsten in den Pol eingetragen wird, wobei die Bürsten gleichzeitig für eine Nivellierung des Füllmaterials im Pol des Rasens sorgen und so eingesetzt werden, daß die freien Enden der Polfäden mehr oder weniger weit über die Oberseite der Füllung vorstehen.

Das bisher angewandte Verfahren für die Herstellung eines sandgefüllten künstlichen Rasens ist in zweierlei Hinsicht nachteilig, nämlich zum einen deshalb, weil die Einrichtungen zum Eintragen und Nivellieren der Füllung an der Baustelle selbst verfügbar sein müssen, insbesondere dann, wenn die Füllung aus mehreren, zur Entmischung neigenden Komponenten zusammengesetzt ist und folglich nur mit speziellen Geräten zuverlässig in den Pol des künstlichen Rasens eingebracht werden kann, und zum anderen deshalb, weil ein gleichmäßiges Eintragen der Füllung im Freien bereits durch eine geringfügig erhöhte Feuchtigkeit beeinträchtigt wird, da die Partikel des schüttfähigen Materials aneinander und/oder an den Polfäden haften und die Zwischenräume zwischen den Polfäden folglich nicht gleichmäßig füllen. Beispielsweise genügt bereits eine geringfügige Befeuchtung der Polfäden durch Tau oder Nebelnässen, um ein gleichmäßiges Eintragen und Nivellieren des Füllmaterials zu verhindern.

Ausgehend vom Stande der Technik liegt der Erfindung die Aufgabe zugrunde, einen künstlichen Rasen der eingangs angegebenen Art dahingehend zu verbessern, daß er an einer Baustelle unabhängig von der Witterung und ohne Spezialmaschinen bei gleichmäßiger Qualität der Füllung zwischen den Polfäden ausgelegt werden kann, sowie ein Verfahren zum Herstellen eines derartigen verbesserten künstlichen Rasens anzugeben.

Diese Aufgabe wird, was den künstlichen Rasen anbelangt, gemäß der Erfindung dadurch gelöst, daß die Füllung bezüglich der Polfäden mittels eines wasserunlöslichen, mit dem Material der Füllung gemischten und durch Erwärmen aktivierten, partikelförmigen Bindemittels festgelegf ist.

Es ist ein wesentlicher Vorteil des künstlichen Rasens gemäß der Erfindung, daß er einschließlich der Füllung im Herstellerwerk fertiggestellt werden kann, wo optimale Betriebsbedingungen und Maschinen verfügbar sind, so daß eine gleichmäßige Einbringung der Füllung in den Pol des Rasens gewährleistet ist, der dann aufgrund der Fixierung der Füllung mit Hilfe eines Bindemittels im gefüllten Zustand aufgerollt und so zu der jeweiligen Baustelle transportiert werden kann, um dort in der Halle oder im Freien ausgelegt zu werden.

Was das Verfahren anbelangt, so wird die gestellte Aufgabe also dadurch gelöst, daß zunächst das schüttfähige Material der Füllung mit dem Bindemittel gemischt und danach zwischen die Polfäden eingebracht wird und daß das Bindemittel dann durch Erwärmen aktiviert wird, um das schüttfähige Material der Füllung mit Hilfe des Bindemittels bezüglich der Polfäden zu fixieren.

Um das Material der Füllung dauerhaft bezüglich der Polfäden festzulegen, beispielsweise auch um einer Entmischung im Gebrauch bzw. beim Bespielen entgegenzuwirken, wird erfindungsgemäß ein wasserunlösliches Bindemittel vor dem Eintragen des schüttfähigen Materials in den Pol des Rasens mit diesem Material gemischt und später durch eine Wärmebehandlung aktiviert. Dabei kommen als wasserunlösliche Bindemittel vorzugsweise folgende Stoffe in Frage : PVC-Pulver, PET-Pulver, Schmelzfasem, wobei diese Stoffe einzeln oder in geeigneten Kombinationen eingesetzt werden können.

Weiterhin können für einen « sandgefüllten Rasen gemäß der Erfindung außer Sand, insbesondere ausgeglühtem Sand, zusätzlich oder statt dessen verschiedene andere schüttfähige Materialien verwendet werden, wie z. B. Kork, Gummigranulat, korkartiges Kunststoffgranulat, faseriges oder mehlartiges Gummimaterial oder Textilfaserelemente.

Besonders vorteilhaft ist es ferner, wenn gemäß der Erfindung bei der sogenannten Rückenausrüstung des künstlichen Rasens, das heißt bei der Beschichtung des Grundgewebes des Rasens, mit PVC-Kunststoffen oder mit Latex zumindest in ausgewählten Bereichen, beispielsweise längs der ausgeprägten Rippen des Grundgewebes einer Rascheiware, auch das Einstreuen des mit einem Bindemittel versetzten Füllguts erfolgt, so daß beim Ausrüsten bei entsprechender Temperatur der Rückseite des Grundgewebes gleichzeitig das Bindemittel aktiviert und das schüttfähige Material so gebunden wird, daß es sich nicht mehr verschiebt und für lange Zeit an den Polfäden des Rasens festgelegt ist.

Weiterhin hat es sich in Ausgestaltung der Erfindung als vorteilhaft erwiesen, wenn die Art und die Menge des Bindemittels, bezogen auf die Art und Abmessungen des Füllmaterials, so gewählt wird, daß das Bindemittel, welches zunächst aktiviert werden muß, einer Verdichtung und/oder einer Entmischung des Füllmaterials - dauerhaft entgegenwirkt. Hierdurch entfällt dann auch die Notwendigkeit, die Füllung von Zeit zu Zeit aufzulockern und/oder zu ergänzen, was im allgemeinen sehr schwierig ist, da die Polfäden bei der Benutzung bzw. beim Bespielen eines künstlichen Rasens spleißen.

Wie weiter oben bereits angedeutet, kann das schüttfähige Material der Füllung gemäß der Erfindung ein kömiges Material sein oder auch ein faseriges Material, wie zum Beispiel ein faseriges Gummimaterial, wie es beim Schälen von Gummiteilen erhalten wird. Dabei werden Länge und . Querschnitt der Fasern des fasrigen Füllmaterials entsprechend den jeweiligen Erfordernissen gewählt, wobei, ebenso wie bei der Wahl der Partikelgröße, für ein körniges Füllmaterial darauf geachtet wird, daß sich das Füllmaterial in den Flor des künstlichen Rasens einbürsten läßt.

Weiterhin hat es sich in Ausgestaltung der Erfindung als vorteilhaft erwiesen, wenn ein wasserunlösliches Bindemittel vor dem Mischen mit dem Füllmaterial mit einer wasserlöslichen Komponente, insbesondere mit grobem Kochsalz oder einem anderen wasserlöslichen preiswert zur Verfügung stehenden Salz, gemischt wird und wenn das so erhaltene Gemisch aus Bindemittel und wasserlöslicher Komponente mit dem Material der Füllung gemischt wird, da die wasserlösliche Komponente in diesem Fall nach dem Aktivieren des wasserunlöslichen Bindemittels wieder aus dem « sandgefüllten » Rasen herausgewaschen werden kann, wobei Hohlräume zurückbleiben, die verhindern, daß das Material der Füllung zu stark verdichtet wird.

Als besonders vorteilhaft hat es sich erwiesen, wenn in den Flor des künstlichen Rasens eine Füllung aus 50 % Gummigranulat, 25 % grobes Streusalz und 25 % Polyäthylen-Sinterpulver eingebürstet wird, wie es beispielsweise von der Firma Hoechst unter der Typenbezeichnung PE B 06 in den Handel gebracht wird. Eine derartige Mischung wird bei einem künstlichen Rasen mit einer Polhöhe von 24 mm und mit 300 Stichen pro Meter in einer Menge von 5,5 kg/m² eingebürstet.

Nachdem das Gemisch eingefüllt ist, erfolgt eine Wärmebehandlung bei einer Temperatur von etwa 135 °C für die Dauer von etwa 5 bis 8 Minuten, wodurch eine Sinterung des Sinterpulvers erfolgt und eine wasserunlösliche Bindemittelstruktur erhalten wird. Der wasserlösliche Mischungsbestandteil - beim Ausführungsbeispiel Salz - verhindert im Bereich seiner Kömer ein Zusammenbacken der Füllung und wird später mit Wasser herausgespült, so daß zwischen dem Gummigranulat, dessen Partikel durch das wasserunlösliche Bindemittel nicht nur miteinander, sondern auch mit den Polfäden verbunden sind, Hohlräume entstehen.

Die Erfindung wird nachstehend anhand einer Zeichnung noch näher erläutert, deren einzige Figur eine schematische, perspektivische Darstellung einer bevorzugten Ausführungsform eines künstlichen Rasens gemäß der Erfindung schräg von unten gesehen zeigt.

Im einzelnen zeigt die Zeichnung ein Teilstück eines wasserdurchlässigen künstlichen Rasens 10, an dessen Unterseite eine Filtermatte 12 ankaschiert ist. Das Ankaschieren der Filtermatte 12 an den Rasen 10 erfolgt dabei in der Weise, daß von den gitterartig verlaufenden Stegen bzw. Rippen 14 des Grundgewebes des Rasens 10 mindestens die in einer Richtung parallel zueinander verlaufenden Rippen - beim Ausführungsbeispiel die in der Zeichnung von links nach rechts verlaufenden Rippen - mit einer Beschichtung versehen werden, die ein Ankaschieren der Filtermatte 12, vorzugsweise durch thermische Verschweißung, gestattet. Die Filtermatte 12 dient dabei dazu, das Aufwärtswandem von Schmutzpartikeln aus dem Untergrund in den künstlichen Rasen zu verhindern.

Der künstliche Rasen 10 weist von dem gitterartigen Grundgewebe nach oben abstehende Polfäden 18 auf, die in der Praxis insbesondere bei der Verwendung von Raschelware für den Rasen 10 häufig durch schmale Kunststoffbändchen gebildet sind, welche üblicherweise eine Länge bzw. Höhe zwischen etwa 18 und 36 mm aufweisen.

Zwischen den Polfäden ist gemäß der Erfindung eine Füllung 16 aus einem schüttfähigen Material mit Hilfe eines Bindemittels festgelegt. Die Art bzw. Körnung des Füllmaterials richtet sich dabei nach der geplanten Benutzung und nach anderen Faktoren, beispielsweise danach, ob der künstliche Rasen in einer Halle oder im Freien verlegt wird. Ebenso wird das Bindemittel entsprechend dem Verwendungszweck des Rasens ausgewählt und ist ein dauerhaftes Bindemittel, welches nicht nur das schüttfähige Material bezüglich der Polfäden fixiert, sondern gleichzeitig eine Verdichtung desselben verhindert.

Bei einem künstlichen Rasen gemäß der Erfindung wird die Höhe der Füllung 16 so gewählt, daß die freien Enden der Polfäden 18 mit einer gewünschten Länge von beispielsweise etwa 5 mm nach oben über die Füllung 16 vorstehen, wobei die Länge, mit der die freien Enden der Polfäden 18 im Einzelfall über die Füllung 16 vorstehen, wieder entsprechend der beabsichtigten Nutzung des künstlichen Rasens, entsprechend der Struktur des künstlichen Rasens selbst und gegebenenfalls in Abhängigkeit von Art und Körnung des Füllmaterials, gewählt werden.

## Patentansprüche

1. Künstlicher Rasen, insbesondere für Spiel-und Sportanlagen, zwischen dessen Polfäden eine Füllung aus schüttfähigem Material, insbesondere Sand, derart vorgesehen ist, daß die freien Enden der Polfäden über die Füllung vorstehen, dadurch gekennzeichnet, daß die Füllung (16) bezüglich der Polfäden (18) mittels eines wasserunlöslichen, mit dem Material der Füllung gemischten und durch Erwärmen aktivierten, partikelförmigen Bindemittels festgelegt ist.

2. Künstlicher Rasen nach Anspruch 1, dadurch gekennzeichnet, daß das Bindemittel über die - gesamte Tiefe der Füllung (16) mit dem schüttfähigen Material der Füllung (16) gemischt ist.

3. Künstlicher Rasen nach Anspruch 1 oder 2, dadurch gekennzeichnet, daß als Bindemittel mindestens einer der folgenden Stoffe vorgesehen ist:
PVC-Pulver, PET-Pulver, Schmelzfasem.

4. Künstlicher Rasen nach einem der Ansprüche 1-3, dadurch gekennzeichnet, daß als schüttfähiges Material für die Füllung (16) mindestens einer. der folgenden Stoffe vorgesehen ist :
Sand, insbesondere ausgeglühter Sand, Kork, Gummimaterial in Form eines mehlartigen, fasrigen oder granulatförmigen Materials, korkartiges Kunststoffgranulat, Textiifasereiemente.

5. Künstlicher Rasen nach einem der Ansprüche 1 bis 4, dadurch gekennzeichnet, daß das Bindemittel als Bestandteil eines Gemisches mit einer wasserlöslichen Komponente vorgesehen ist.

6. Künstlicher Rasen nach Anspruch 5, dadurch gekennzeichnet, daß als wasserlösliche Komponente des das Bindemittel enthaltenden Gemisches grobkörmiges Salz vorgesehen ist.

7. Verfahren zum Herstellen eines künstlichen Rasens nach Anspruch 1, dadurch gekennzeichnet, daß zunächst das schüttfähige Material der Füllung mit dem Bindemittel gemischt und danach zwischen die Polfäden eingebracht wird und daß das Bindemittel dann durch Erwärmen aktiviert wird, um das schüttfähige Material der Füllung mit Hilfe des Bindemittels bezüglich der Polfäden zu fixieren.

8. Verfahren nach Anspruch 7, dadurch gekennzeichnet, daß das Bindemittel als Bestandteil einer Mischung mit einer wasserlöslichen Komponente bereitgestellt und diese Mischung dann mit dem schüttfähigen Material der Füllung gemischt wird.

9. Verfahren nach Anspruch 8, dadurch gekennzeichnet, daß die wasserlösliche Komponente nach dem Aktivieren des Bindemittels aus der bezüglich der Polfäden fixierten Füllung herausgewaschen wird.

## Claims

1. Artificial grass, in particular for games and sports sites, between whose pile threads a filling consisting of pourable material, in particular sand, is provided, such that the free ends of the pile threads project beyond the filling characterized in that the filling (16) is secured in relation to the pile threads (18) by means of a water- insoluble particulate bonding agent mixed with the filling material and which is activated by heating.

2. Artificial grass according to claim 1, characterized in that the bonding agent is mixed with the pourable filling material (16) over the entire depth of the filling (16).

3. Artificial grass according to claim 1 or 2, characterized in that at least one of the following substances is provided as bonding agent : PVC powder, PET powder, fusible fibres.

4. Artificial grass according to any one of the claims 1 to 3, characterized in that as the pourable material for the filling (16), at least one of the following substances is provided :
sand, in particular annealed sand, cork, rubber material in the form of a powdered, fibrous, or granulated material, cork-like granulated plastics material, textile fibre elements.

5. Artificial grass according to any one of the claims 1 to 4, characterized in that the bonding agent is provided as a constituent of a mixture having a water-soluble component.

6. Artificial grass according to claim 5, characterized in that coarse-grained salt is provided as the water-soluble component of the bonding agent-containing mixture.

7. Method for manufacturing artificial grass according to claim 1, characterized in that first the pourable filling material is mixed with the bonding agent, and is then introduced between the pile threads, and in that the bonding agent is then activated by heating, in order to fix the pourable filling material in relation to the pile threads, with the aid of the bonding agent.

8. Method according to claim 7, characterized in that the bonding agent is prepared as a constituent of a mixture with a water-soluble component, and then this mixture is mixed with the pourable filling material.

9. Method according to claim 8, characterized in that after the activation of the bonding agent, the water-soluble component is washed out of the filling which is fixed in relation to the pile threads.

## Revendications

1. Gazon artificiel, en particulier pour installations de jeux et de sports, entre les fils de poil duquel un remplissage en matière capable de se répandre, en particulier du sable, est prévu de façon que les extrémités libres des fils de poil fassent saillie au-dessus du remplissage, caractérisé en ce que le remplissage (16) est fixé par rapport aux fils de poil (18) au moyen d'un liant en forme de particules, insoluble dans l'eau, qui est mélangé à la matière du remplissage et qui est activé par chauffage.

2. Gazon artificiel suivant la revendication 1, caractérisé en ce que le liant est mélangé sur la profondeur totale du remplissage (16) avec la matière capable de se répandre du remplissage (16).

3. Gazon artificiel suivant l'une des revendications 1 et 2, caractérisé en ce qu'on prévoit, comme liant, au moins une des substances suivantes : poudre de CPV, poudre de PET, fibres fusibles.

4. Gazon artificiel suivant l'une des revendications 1 à 3, caractérisé en ce qu'on prévoit pour le remplissage (16), comme matière capable de se répandre, au moins une des substances suivantes : du sable, en particulier du sable recuit, du liège, une matière caoutchouteuse sous la forme d'une matière farineuse, fibreuse ou granuleuse, un produit de granulation de substance synthétique subéreux, des éléments de fibres textiles.

5. Gazon artificiel suivant l'une des revendications 1 à 4, caractérisé en ce que le liant est prévu comme élément d'un mélange comportant un composant soluble dans l'eau.

6. Gazon artificiel suivant la revendication 5, caractérisé en ce qu'on prévoit, comme composant soluble dans l'eau du mélange contenant le liant, du sel à grains grossiers.

7. Procédé de préparation d'un gazon artificiel suivant la revendication 1, caractérisé en ce qu'on mélange tout d'abord la matière capable de se répandre du remplissage avec le liant, en ce qu'ensuite on l'introduit entre les fils de poil et en ce que le liant est alors activé par chauffage pour fixer la matière capable de se répandre du remplissage par rapport aux fils de poil à l'aide du liant.

8. Procédé suivant la revendication 7, caractérisé en ce que le liant est tenu prêt sous la forme d'un élément d'un mélange comportant un composant soluble dans l'eau et en ce que ce mélange est ensuite mélangé à la matière capable de se répandre du remplissage.

9. Procédé suivant la revendication 8, caractérisé en ce que le composant soluble dans l'eau est, après l'activation du liant, extrait par lavage du remplissage fixé par rapport aux fils de poil.
